# FASCICULE DE BREVET EUROPEEN

(11) **EP 0 141 712 B1**
(45) Date de publication et mention de la délivrance du brevet: **04.01.1989**
(21) Numéro de dépôt: 84402072.7
(22) Date de dépôt: 16.10.1984
(51) Int. Cl.: B25C 1/00

(54) **Dispositif pour planter des clous**
Nageltriebvorrichtung
Nail driving device

(30) Priorité: 20.10.1983 FR 8316702
(43) Date de publication de la demande: 15.05.1985
(73) Titulaire: Chatard, Henri, 39600 Arbois (FR)
(72) Inventeur: Chatard, Henri, 39600 Arbois (FR)

(56) Documents cités:
- FR-A- 1 320 590
- FR-A- 2 291 001
- US-A- 2 666 201
- US-A- 3 979 040
- US-A- 4 316 513

## Description

La présente invention concerne un dispositif pour planter des clous destiné à être monté sur des appareils tels que des pistolets pneumatiques ou des chignoles électriques à percussion.

L'invention vise des dispositifs du type comprenant un élément tubulaire destiné à recevoir un clou et dans lequel est mobile une tige destinée à être reliée à un appareil à percussion.

Dans de tels dispositifs on doit prévoir des moyens pour retenir le clou à enfoncer, on a imaginé divers moyens et l'un des plus simples et des plus éfficaces est de prévoir un organe magnétique. Les brevets US-A-4 316 513 et 3 979 040, montrent de tels dispositifs. Toutefois, les organes magnétiques ne présentant pas une résistance mécanique sufisante ils doivent impérativement être protégés des chocs.

Le document FR-A-2 291 001, montre un dispositif pour planter des clous adaptable à un appareil tel qu'un pistolet pneumatique ou une chignole électrique à percussion et du type comprenant un corps allongé présentant, à une extrémité, une queue destinée à être fixée à l'appareil de percussion et dont l'autre extrémité est conformée pour constituer un cylindre dans lequel est mobile contre l'action d'un ressort un piston prolongé par un tube, ledit corps comportant une tige traversant axialement le cylindre et s'étendant à travers le piston et le conduit du tube, l'extrémité libre du tube comportant des moyens de retenu du clou à enfoncer, protégés par un capuchon de caoutchouc dont l'extrémité libre déborde l'extrémité libre dudit tube.

La présente invention a pour objet de fournir un dispositif du type qui vient d'être décrit pourvu d'un organe de retenue simple et éfficace, dans lequel aussi bien l'aimant permanent que la surface à clouer sont protégés complétement, l'extrémité libre du tube étant solidaire d'une douille présentant un trou axial aligné avec le conduit tube, ladite douille, à son extrémité libre, étant conformée pour présenter une cavité destinée à recevoir le manchon magnétique et à sa périphérie un bourrelet tendis que le capuchon comporte une gorge destinée à coopérer avec ledit bourrelet.

Enfin, suivant une autre caractéristique, l'extrémité du manchon magnétique adjacente au fond de la cavité comporte un chanfrein, ledit fond présentant un chanfrein correspondant, ce qui facilite la mise en place et l'éjection des clous à tête.

L'invention va être décrite avec plus de détails en se référant à un mode de réalisation particulier et représenté à la figure unique qui est une vue en coupe axiale du dispositif.

Le dispositif représenté à la figure comprend un corps désigné dans son ensemble par la référence 1 et qui est prolongé à une extrémité, par une queue axiale 2 percée d'un trou taraudé 3, tandis que l'autre extrémité est conformée pour présenter un cylindre 14.

Dans le trou taraudé 3, est vissée une tige filetée 4 qui est prolongée par une tige 5 disposée axialement dans le cylindre.

L'extrémité libre de la tige filetée comporte une fente 16 qui permet la prise d'un tournevis, dans le trou taraudé 3 est également vissée une vis de blocage 6 pourvue, par exemple d'un six pans creux 28 pour permettre son vissage ou son dévissage.

Dans le corps 1 est logé un ressort de compression tronique 7 qui prend appuis d'une part, sur le fond du cylindre 14, et d'autre part, sur un piston 8 mobile dans ledit cylindre et solidaire d'un tube 9 coulissant sur la tige 5 par son conduit 10.

L'extrémité du corps 1 opposé à la queue 2 présente un filetage extérieur 29 sur lequel se visse un bouchon 12 présentant un fond 11 percé d'un trou 13 lequel permet le libre coulissement du tube 9, tandis que le fond 11 constitue une butée pour le piston 8.

A l'extrémité 15 du tube 9 est sertie une douille 30 qui présente un épaulement 17 butant contre ladite extrémité libre, ledit épaulement étant percé d'un trou 21 aligné avec le conduit 10. La douille 30 comporte une cavité 19 délimitée par un épaulement 20 et dans laquelle est logé un manchon 22 en matière magnétique pour former un aimant permanent.

Sur la douille 30 est monté un capuchon de caoutchouc 24 qui est conformé pour présenter une gorge interne 25 destinée à coopérer avec le bourrelet périphérique 18 prévu à la surface de la douille 30.

Le capuchon 24 est conformé de manière à épouser en partie la douille 30 et le manchon 22 dépassant celui-ci pour mieux le protéger, l'extrémité étant percé d'un trou aligné avec le conduit 10 et le trou 21, le capuchon protégeant aussi la pièce à clouer.

L'extrémité du conduit 10 opposé à celle tournée coté du trou 21 peut présenter un chanfrein 27, un chanfrein correspondant 23 étant prévu à l'extrémité adjacente du manchon 22.

Pour enfoncer un clou, après avoir fixé le dispositif à l'appareil de percussion, on engage le clou dans le trou 26 et dans le manchon 22 dans lequel il est maintenu magnétiquement ensuite, on applique l'embout acoutchouté du dispositif contre la pièce à clouer et l'on fait fonctionner l'appareil électrique ou pneumatique en même temps que l'on exerce une pression de manière à déplacer le piston 8 contre l'action du ressort 7 et ainsi faire porter la tige 5 sur la tête du clou afin que les percussions répercutées sur le clou engendre l'enfoncement de celui-ci.

Le capuchon 24 a une double fonction, il protège le mane chon 22 des chocs et la pièce à clouer.

Les chanfreins opposés 23 et 27 facilitent la mise en place des clous et l'éjection de ceux-ci.

Le ressort tronconique 7 par ses spires rentrant les unes dans les autres permet une compression plus grande donnant daventage ce course au piston 8.

Pour enfoncer les clous plus ou moins profondément suivant le travail à accomplir on peut, après avoir retiré la vis de blocage 6, visser ou dévisser la tige tiletée 3 de manière à allongér ou à raccourcir la longueur de la tige 5, ensuite revisser la vis de blocage, la tige 5 reste fixe, le piston prolongé par le tube 9 et le conduit 10 venant coulisser sur ladite tige.

## Revendications

1. Dispositif pour planter des clous, adaptable à un appareil tel qu'un pistolet burineur pneumatique ou une chignole électrique à percussion et du type comprenant un corps 1 allongé présentant à une extrémité une queue (2) destinée à être fixée à l'appareil à percussion et dont l'autre extrémité est conformée d'un cylindre (14) dans lequel est mobile contre l'action d'un ressort (7) un piston (8) prolongé par un tube (9) ledit corps 1 comportant une tige (5) fixée dans la queue (2) ladite tige traversant axialement le cylindre (14) et s'étendant à travers le piston (8) et un conduit (10) du tube (9), l'extrémité libre du tube (9) étant protégé par un capuchon de caoutchouc (24) dont l'extrémité libre déborde l'extrémité libre dudit manchon (22), caractérisé par des moyens magnétiques de retenue du clou à enfoncer, attachés à l'extrémité libre du tube (9) et protégés par le capuchon (24), ces moyens magnétiques étant constitués par un aimant permanent en forme de manchon (22), l'extrémité libre du tube (9) étant solidaire d'une douille (30) présentant un trou axial (21) aligné avec le conduit (10) du tube (9), ladite douille ayant son extrémité libre conformée pour présenter une cavité (19) destinée à recevoir le manchon (22) comportant à sa périphérie un bourrelet (18) tandis que le capuchon (24) comporte une gorge (25) destinée à coopérer avec ledit bourrelet.

2. Dispositif pour planter des clous selon la revendication 1, caractérisé en ce que l'extrémité du manchon magnétique adjacente au fond de la cavité (19) comporte un chanfrein correspondant (27).

3. Dispositif pour planter des clous suivant la revendication 1, caractérisé en ce que la tige (5) comporte un filetage (4) correspondant au taraudage (3) dans la queue (2), et une vis de blocage (6) vissée dans le taraudage (3).

4. Dispositif pour planter des clous suivant la revendication 1, caractérisé en ce que le ressort (7) est tronconique permettant une plus grande coopération avec le piston (8).

## Patentansprüche

1. Vorrichtung zum Setzen von Nägeln, auf einen pneumatischen oder elektrischen Schußapparat aufsetzbar, von der Art, daß sie einen länglichen Körper 1 enthält, der an einem Ende einen Schwanz (2) zur Befestigung am Schlagapparat aufweist und dessen anderes Ende einen Zylinder (14) bildet, in dem sich ein durch ein Rohr (9) verlängerter Kolben (8) gegen eine Feder (7) bewegt, wobei besagter Körper 1 eine Stange (5) umfaßt, die am Schwanz (2) befestigt ist, die Achse des Zylinders (14) durchquert und weiter den Kolben (8) und den Lauf (10) des Rohrs (9) durchläuft. Das freie Ende des Rohrs (9) ist durch eine Gummikappe (24) geschützt, deren freies Ende das freie Ende besagter Muffe (22) überragt; dadurch gekennzeichnet, daß der einzuschlagende Nagel mittels magnetischer Wirkung festgehalten wird, die am freien Ende des Rohrs (9) angebracht und durch die Kappe (24) geschützt sind. Besagte magnetische Mittel werden durch einen Dauermagneten in Form einer Muffe (22) gebildet. Das freie Ende des Rohrs (9) ist fest mit einer ein in ihrer Achse liegendes Loch (21) aufweisenden Hülse (30) verbunden, die mit dem Lauf (10) des Rohrs (9) in einer Reihe liegt, wobei besagte Hülse an ihrem Ende so geformt ist, daß sie eine Höhlung (19) zur Aufnahme der Muffe (22) und auf dem Umfang einen Wulst (18) aufweist, während die Kappe (24) eine Rille (25) hat, in die besagter Wulst sich einpaßt.

2. Vorrichtung zum Setzen von Nägeln gemäß Anspruch 1, dadurch gekennzeichnet, daß das dem Boden der Höhlung (19) benachbarte Ende der Magnetmuffe (19) eine entsprechende Abfasung (27) aufweist.

3. Vorrichtung zum Setzen von Nägeln gemäß Anspruch 1, dadurch gekennzeichnet, daß die Stange (5) ein Gewinde (4) aufweist, das der Gewindebohrung (3) im Schwanz (2) entspricht, sowie eine in die Gewindebohrung (3) eingeschraubte Blockierschraube (6).

4. Vorrichtung zum Setzen von Nägeln gemäß Anspruch 1, dadurch gekennzeichnet, daß die Feder (7) konisch ist, was einem besseren Zusammenwirken mit dem Kolben (8) dient.

## Claims

1. Device designed to drive in nails, adaptable to an apparatus such as a compressed air chiseler gun or an electric percussion hand-drill of a type comprising an extended body (1) with a shank (2) at one end designed to be fastened to the percussion apparatus and whose other end is shaped into a cylinder (14) the which is mobile against the action of a spring (7), piston (8) extended by a tube (9) said body (1) containing a rod (5) fixed in shank (2) said body crossing cylinder (14) axially and extending through piston (8) and a duct (10) of tube (9), the free end of tube (9) being protected by a rubber cap (24) whose free end protrudes beyond the free end of said sleeve (22), characterized by a magnetic means of holding the nail to be driven in, attached to the free end of tube (9) and protected by cap (24), these magnetic means consisting of a permanent magnet in the form of a sleeve (32), the free end of tube (9) being integral with a bushing (30) containing an axial hole (21) lined up with duct (10) of tube (9), said bushing having its free end shaped to contain a cavity (19) designed to house sleeve (22) containing a pad (18) on its circumference whereas cap (24) contains a groove (25) designed to cooperate with said pad.

2. Device designed to drive in nails as claimed in claim 1, wherein the end of the magnetic sleeve adjacent to the bottom of cavity (19) contains a corresponding chamfer (27).

3. Device designed to drive in nails as claimed in claim 1, wherein rod (5) contains a thread (4) corresponding to tapping (3) in shank

(2) and a locking screw (6) screwed into tapping (3).

4. Device designed to drive in nails as claimed in claim 1, wherein spring (7) is truncated cone shaped providing for greater cooperation with piston (8).
